# EUROPÄISCHE PATENTSCHRIFT

(11) **EP 1 181 445 B1**
(45) Veröffentlichungstag und Bekanntmachung des Hinweises auf die Patenterteilung: **06.04.2005**
(21) Anmeldenummer: 01909417.6
(22) Anmeldetag: 05.01.2001
(51) Int. Cl.: F02M 61/18

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS A COMBUSTION INTERNE

(30) Priorität: 08.01.2000 DE 10000501
(43) Veröffentlichungstag der Anmeldung: 27.02.2002
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2001/000003
(87) Internationale Veröffentlichungsnummer: WO 2001/051804

(56) Entgegenhaltungen:
- EP-A- 0 460 326
- US-A- 4 658 824
- US-A- 5 890 660

## Beschreibung

### Stand der Technik

Die Erfindung geht von einem Kraftstoffeinspritzventil für Brennkraftmaschinen nach der Gattung des Patentanspruchs 1 aus. Ein derartiges Kraftstoffeinspritzventil ist aus der Offenlegungsschrift DE 196 08 575 bekannt. Am brennraumseitigen Ende des Ventilgliedes ist eine im wesentlichen kegelförmige Spitze ausgebildet. Diese Spitze ist in zwei Abschnitte unterteilt, wobei der Spitzenkegelwinkel des äußeren, brennraumzugewandten Abschnitts größer als der des inneren, dem Ventilglied zugewandten Abschnitts ist. Dadurch ist an der Mantelfläche der Ventilgliedspitze eine umlaufende Ringkante als Dichtfläche ausgebildet.

Das Ventilglied ist in einer als Sackbohrung ausgeführten Bohrung angeordnet, wobei das brennraumzugewandte, geschlossene Ende als Ventilsitz ausgebildet ist, der im wesentlichen eine konische Form aufweist. Im Ventilsitz ist wenigstens eine Einspritzöffnung ausgebildet, die das Innere des Ventils bei vom Ventilsitz abgehobenen Ventilglied mit dem Brennraum verbindet.

In Schließstellung des Kraftstoffeinspritzventil kommt das Ventilglied mit seiner Ventildichtfläche am Ventilsitz zur Anlage. Der Konuswinkel des Ventilsitzes ist dabei so bemessen, daß das Ventilglied im wesentlichen nur mit der Ringkante am Ventilsitz aufsitzt. Dadurch ergibt sich einerseits eine gute Abdichtung des Druckraums gegen die Einspritzöffnungen aber andererseits das Problem, daß es durch die hohe Flächenpressung im Laufe der Zeit zu Verformungen an Ventilglied und Ventilsitz kommt. Die Ringkante und/oder der Ventilsitz verformen sich, wodurch sich der effektive Sitzdurchmesser des Ventilgliedes ändert. Dadurch ändert sich auch der effektive Durchlaßquerschnitt des Kraftstoffeinspritzventils und die Größe der druckausgesetzten Flächen am Ventilglied, was sich auf den Kraftstoffeinspritzverlauf und die Einspritzgenauigkeit nachteilig auswirkt. Dieses Problem ist z.B. aus der Schrift US 5 890 660 A bekannt.

### Vorteile der Erfindung

Das erfindungsgemäße Kraftstoffeinspritzventil mit den kennzeichnenden Merkmalen des Patentanspruchs 1 hat demgegenüber den Vorteil, daß der die Ventildichtfläche tragende Teil der Ventilgliedspitze als nachgiebiger Ringkragen ausgebildet ist, wodurch in Schließstellung des Ventilgliedes der die ventildichtfläche tragende Teil nach zunächst erfolgter Linienberührung flächig am Ventilsitz anliegt. Die äußere Kante des Ringkragens definiert einen festen Sitzdurchmesser. Durch die sich vergrößernde Auflagefläche des Ventilgliedes am Ventilsitz ist eine relativ geringe Flächenpressung im Bereich des Ventilsitzes gegeben, was zu geringem Verschleiß in diesem Bereich führt. Der Sitzdurchmesser bleibt somit über die Lebensdauer des Kraftstoffeinspritzventils konstant.

In einer vorteilhaften Ausgestaltung ist die Ventildichtfläche durch die Ringnut zum Teil hinterschnitten, so daß der Ringkragen verstärkt lippenförmig ausgebildet ist und die Verformarbeit des Ringkragens verringert wird. Durch eine Variation der Form der Ringnut kann die Nachgiebigkeit des Ringkragens an das jeweilige Material von Ventilglied und Ventilkörper angepaßt werden.

Weitere Vorteile und vorteilhafte Ausgestaltungen des Gegenstandes der Erfindung sind der Zeichnung, der Beschreibung und den Ansprüchen entnehmbar.

### Zeichnung

In der Zeichnung ist ein Ausführungsbeispiel eines erfindungsgemäßen Kraftstoffeinspritzventils dargestellt. Es zeigen die Figur 1 einen Längsschnitt durch einen Ventilkörper mit Ventilglied, Figur 2 einen vergrößerten Ausschnitt von Figur 1 im Bereich des Ventilsitzes und Figur 3 einen vergrößerten Ausschnitt von Figur 2 im Bereich der Ventildichtfläche.

### Beschreibung des Ausführungsbeispiels

In Figur 1 ist ein Längsschnitt durch ein Ausführungsbeispiel des erfindungsgemäßen Kraftstoffeinspritzventils gezeigt. Ein Ventilkörper 1, dessen brennraumabgewandte Stirnfläche in Einbaulage zumindest mittelbar an einem in der Zeichnung nicht dargestellten Ventilhaltekörper zur Anlage kommt, weist eine als Sackbohrung ausgeführte Bohrung 5 auf. Die Bodenfläche ist als Ventilsitz 11 ausgebildet und näherungsweise konisch mit einem Konuswinkel α, wobei sich der Innendurchmesser des Ventilsitzes 11 zum Brennraum hin verkleinert. Am Ventilsitz 11 ist wenigstens eine Einspritzöffnung 13 ausgebildet, die die Bohrung 5 mit dem Brennraum verbindet.

In der Bohrung 5 ist ein kolbenförmiges Ventilglied 7 angeordnet, das mit einem im Durchmesser größeren, dem Brennraum abgewandten Abschnitt in der Bohrung 5 geführt ist und das unter Bildung einer Druckschulter 15 dem Brennraum zu in einen im Durchmesser kleineren Ventilgliedschaft 7' übergeht. Zwischen der Wand der Bohrung 5 und dem Ventilgliedschaft 7' ist ein Druckraum 17 ausgebildet, der das Ventilglied 7 und die Druckschulter 15 umgibt und bis zum Ventilsitz 11 reicht. In den Druckraum 17 mündet ein im Ventilkörper 1 ausgebildeter Zulaufkanal 21, über den der Druckraum 17 mit Kraftstoff unter hohem Druck befüllt werden kann.

Am brennraumseitigen Ende geht der Ventilgliedschaft 7' in eine Ventilgliedspitze 30 über, deren Außenmantelfläche näherungsweise konusförmig ist und eine Ventildichtfläche 9 bildet, die mit dem Ventilsitz 11 zusammenwirkt. Das Ventilglied 7 wird durch die Kraft einer in der Zeichnung nicht dargestellten Schließfeder mit der Ventildichtfläche 9 gegen den Ventilsitz 11 gepreßt, so daß in dieser Schließstellung die Einspritzöffnung 13 durch die Ventildichtfläche 9 gegen den Druckraum 17 abdichtet wird. In geöffneter Stellung des Ventilgliedes 7, das ist, wenn die Ventildichtfläche 9 durch eine axiale Bewegung des Ventilgliedes 7 vom Brennraum weg vom Ventilsitz 11 unter Einwirkung des dem Druckraum 17 unter hohem Druck zugeführten Kraftstoffs entgegen einer Schließkraft abhebt, ist der Druckraum 17 über die Einspritzöffnung 13 mit dem Brennraum verbunden und Kraftstoff wird in den Brennraum eingespritzt.

In Figur 2 ist eine Vergrößerung des in Figur 1 dargestellten Kraftstoffeinspritzventils im Bereich des Ventilsitzes 11 in Schließstellung gezeigt. Die Mantelfläche der Ventilgliedspitze 30 ist in zwei Abschnitte geteilt, die durch eine Ringrille 25 voneinander getrennt sind. Der das Ende des Ventilgliedes 7 bildende erste Ventilgliedabschnitt 30a weist eine kegelförmige Mantelfläche mit einem Konuswinkel γ auf, während der zweite Ventilgliedabschnitt 30b, der sich zur Seite des Ventilgliedschafts 7' an die Ringrille 25 anschließt, eine kegelstumpfförmige Mantelfläche aufweist mit einem Konuswinkel β. Der Konuswinkel γ ist dabei größer als der Konuswinkel β, und die beiden Abschnitte der Ventilgliedspitze 30 sind so ausgebildet, daß nur die Mantelfläche des zweiten, kegelstumpfförmigen Ventilgliedabschnitts 30b die Ventildichtfläche 9 trägt.

Am Übergang des Ventilgliedschaftes 7' zur Ventilgliedspitze 30 beziehungsweise zum zweiten kegelförmigen Abschnitt 30b ist eine Ringnut 23 ausgebildet, die den die Ventildichtfläche 9 tragenden zweiten Ventilgliedabschnitt 30b freistellt und vorzugsweise so ausgeführt ist, daß sie den Abschnitt 30b teilweise hinterschneidet. Dadurch wird ein Ringkragen 28 gebildet, der federnd nachgiebig ist und sich so bei Anlage an den Ventilsitz 11 unter der Einwirkung der Schließkraft verformend dem Ventilsitz 11 anpassen kann. Die am Übergang der beiden Ventilgliedabschnitte 30a,30b der Ventilgliedspitze 30 angeordnete Ringrille 25 sorgt für eine bessere Kraftstoffverteilung im Volumen zwischen der Ventilgliedspitze 30 und dem Ventilsitz 11, falls vorgesehen ist, mehr als eine Einspritzöffnung 13 am Ventilsitz 11 anzuordnen. Die Ringrille 25 liegt stromaufwärts der abführenden Einspritzöffnungen 13.

In Figur 3 ist eine Vergrößerung des Ventilgliedes 7 im Bereich der Ventildichtfläche 9 gezeigt. Die Mantelfläche des Ringkragens 28 weist einen Öffnungswinkel β auf, der nicht gleich, sondern etwas größer ist als der Konuswinkel α des Ventilsitzes 11. Der Differenzwinkel ϕ ist dabei so bemessen, daß der Ringkragen 28, der in Schließstellung des Ventilgliedes 7 durch die Kraft der Schließfeder gegen den Ventilsitz 11 gepreßt wird, rein elastisch senkrecht zur Fläche des Ventilsitzes 11 nach innen federn kann und so flächig am Ventilsitz 11 anliegt. Das Federn wird dadurch unterstützt, daß ein Teil der Ventildichtfläche 9 durch die Ringnut 23 hinterschnitten wird, so daß sich an der Basis des Ringkragens ein verringerter Querschnitt bildet.

Die Dichtkante 34, die den brennraumabgewandten Rand der Ventildichtfläche 9 bildet, wird durch diese Ausgestaltung nicht in den Ventilsitz 11 eingedrückt, da die volle Kraft der Schließfeder erst nach der Verformung auf den Ventilsitz 11 wirkt. Der Durchmesser der ersten Berührung des Ventilgliedes 7 mit dem Ventilsitz 11 bleibt unverändert. Um die Verformungsarbeit des Ringkragens 28 zu verringern mit dem Ziel, daß eine große Ventildichtfläche 9 flächig am Ventilsitz 11 anliegt, muß der Differenzwinkel ϕ zwischen den Konuswinkeln von Ventildichtfläche 9 und Ventilsitz 11 kleiner als 1 Grad sein, vorzugsweise 0,25 bis 0,75 Grad.

Bei der Schließbewegung des Ventilgliedes 7 auf den Ventilsitz 11 zu kommt zuerst die Dichtkante 34 am Ventilsitz 11 zur Anlage. Durch die Kraft der Schließfeder wird das Ventilglied 7 weiter auf den Ventilsitz 11 gepreßt, so daß der Ringkragen 28 nach innen gedrückt wird, bis die gesamte, kegelstumpfförmige Ventildichtfläche 9 am Ventilsitz 11 zur Anlage kommt.

Statt die Ventilgliedspitze 30 durch eine Ringrille in zwei Ventilgliedabschnitte 30a,30b zu unterteilen, kann es auch vorgesehen sein, daß die Ringrille 25 entfällt, wodurch sich durch den unterschiedlichen Konuswinkel der beiden Ventilgliedabschnitte 30a,30b eine Ringkante an deren Übergang bildet.

## Patentansprüche

1. Kraftstoffeinspritzventil für Brennkraftmaschinen mit einem Ventilkörper (1), in dem in einer Bohrung (5) ein kolbenförmiges Ventilglied (7) entgegen einer Schließkraft axial beweglich angeordnet ist, welches Ventilglied (7) in einem brennraumabgewandten Abschnitt in der Bohrung (5) geführt ist und das brennraumseitig durch eine Querschnittsverringerung in einen Ventilgliedschaft (7') übergeht, der in den als Druckraum (17) ausgebildeten Ringraum zwischen der Bohrung (5) und dem Ventilgliedschaft (7') ragt, und einer am brennraumseitigen Ende des Ventilgliedschaftes (7') ausgebildeten Ventilgliedspitze (30), die im wesentlichen konisch ist und deren Außendurchmesser sich vom Ventilgliedschaft (7') weg verringert, und einem Ventilsitz (11) , der am brennraumseitigen Ende der Bohrung (5) ausgebildet ist und eine im wesentlichen konische Fläche aufweist, auf der eine Mantelfläche der Ventilgliedspitze (30) als Ventildichtfläche (9) bei Bewegung des Ventilgliedes (7) in Richtung der Schließkraft zur Anlage kommt und so wenigstens eine Einspritzöffnung (13) gegen den Druckraum (17) abdichtet, **dadurch gekennzeichnet, daß** zwischen dem Übergang des Ventilgliedschaftes (7') zur Ventilgliedspitze (30) und der Ventildichtfläche (9) eine umlaufende Ringnut (23) angeordnet ist, derart, daß der die Ventildichtfläche (9) tragende Teil der Ventilgliedspitze (30) federnd ausgebildet ist und senkrecht zur konischen Fläche des Ventilsitzes (11) elastisch verformbar ist.

2. Kraftstoffeinspritzventil nach Anspruch 1, **dadurch gekennzeichnet, daß** die Ringnut (23) die Ventildichtfläche (9) zumindest zum Teil hinterschneidet.

3. Kraftstoffeinspritzventil nach Anspruch 1, **dadurch gekennzeichnet, daß** an der Ventilgliedspitze (30) eine Ringrille (25) ausgebildet ist, wobei die Ventildichtfläche (9) auf der kegelstumpfförmigen Fläche zwischen Ringnut (23) und Ringrille (25) ausgebildet wird.

4. Kraftstoffeinspritzventil nach Anspruch 3, **dadurch gekennzeichnet, daß** der Konuswinkel (β) der Ventildichtfläche (9) größer als der Konuswinkel (α) des Ventilsitzes (11) ist.

5. Kraftstoffeinspritzventil nach Anspruch 4, **dadurch gekennzeichnet, daß** die Differenz (ϕ) der Konuswinkel (α,β) von Ventilsitz (11) und Ventildichtfläche (9) weniger als 1 Grad beträgt.

6. Kraftstoffeinspritzventil nach Anspruch 5, **dadurch gekennzeichnet, daß** die Differenz (ϕ) der Konuswinkel (α,β) von Ventilsitz (11) und Ventildichtfläche (9) 0,25 bis 0,75 Grad beträgt.

## Claims

1. Fuel injection valve for internal combustion engines with a valve body (1), in which a piston-shaped valve member (7) is arranged in a hole (5) in such a way that it can move axially counter to a closing force, which valve member (7) is guided in the hole (5) in a portion remote from the combustion chamber and merges at the combustion-chamber end, by means of a reduction in cross section, into a valve-member stem (7') that projects into the annular space, designed as a pressure space (17), between the hole (5) and the valve-member stem (7'), and a valve-member tip (30), which is formed at the combustion-chamber end of the valve-member stem (7'), which is essentially conical and the outside diameter of which decreases away from the valve-member stem (7'), and a valve seat (11), which is formed at the combustion-chamber end of the hole (5) and has an essentially conical surface, on which a circumferential surface of the valve-member tip (30) comes to rest as a valve-sealing surface (9) when the valve member (7) moves in the direction of the closing force and thus seals off at least one injection opening (13) from the pressure space (17), **characterized in that** an encircling annular slot (23) is arranged between the transition of the valve-member stem (7') to the valve-member tip (30) and the valve-sealing surface (9), such that that part of the valve-member tip (30) that bears the valve-sealing surface (9) is of resilient construction and can be deformed elastically perpendicularly to the conical surface of the valve seat (11).

2. Fuel injection valve according to Claim 1, **characterized in that** the annular slot (23) at least partially undercuts the valve-sealing surface (9).

3. Fuel injection valve according to Claim 1, **characterized in that** an annular groove (25) is formed on the valve-member tip (30), the valve-sealing surface (9) being formed on the frustoconical surface between the annular slot (23) and the annular groove (25).

4. Fuel injection valve according to Claim 3, **characterized in that** the cone angle (β) of the valve-sealing surface (9) is larger than the cone angle (α) of the valve seat (11).

5. Fuel injection valve according to Claim 4, **characterized in that** the difference (ϕ) between the cone angles (α, β) of the valve seat (11) and the valve-sealing surface (9) is less than 1 degree.

6. Fuel injection valve according to Claim 5, **characterized in that** the difference (ϕ) between the cone angles (α, β) of the valve seat (11) and the valve-sealing surface (9) is 0.25 to 0.75 degrees.

## Revendications

1. Injecteur de carburant de moteur à combustion interne comportant un corps d'injecteur (1) muni d'un perçage (5) recevant une aiguille d'injecteur (7) en forme de piston, mobile axialement contre une force de fermeture,
cette aiguille d'injecteur (7) étant guidée dans un segment du perçage (5) à l'opposé de la chambre de combustion rejoint par une réduction de section, du côté de la chambre de combustion, une tige d'aiguille (7') venant dans la chambre annulaire en forme de chambre de pression (17) entre le perçage (5) et la tige (7') d'aiguille d'injecteur et
une pointe (30) d'aiguille d'injecteur réalisée à l'extrémité de la tige d'aiguille (7') du côté de la chambre de combustion, cette pointe étant essentiellement conique et son diamètre extérieur allant en diminuant à partir de la tige (7') de l'aiguille d'injecteur, et
un siège de soupape (11) réalisé à l'extrémité du perçage (5) du côté de la chambre de combustion, ayant une surface essentiellement conique contre laquelle vient en appui la surface-enveloppe de la pointe (30) de l'aiguille d'injecteur comme surface d'étanchéité de soupape (9) lorsque l'aiguille d'injecteur (7) est déplacée dans la direction de la force de fermeture et coupe ainsi de manière étanche au moins un orifice d'éjection (13) vis-à-vis de la chambre de pression (17),
**caractérisé par**
une rainure annulaire périphérique (23) entre la jonction de la tige (7') de l'aiguille d'injecteur vers la pointe (30) de l'aiguille d'injecteur et la surface d'étanchéité de soupape (9) de façon que la partie qui porte la surface d'étanchéité (9) de la pointe (30) de l'aiguille d'injecteur soit élastique et puisse être déformée élastiquement par rapport à la surface conique du siège de soupape (11).

2. Injecteur de carburant selon la revendication 1,
**caractérisé en ce que**
la rainure annulaire (23) réalise au moins en partie une contre-dépouille pour la surface d'étanchéité (9).

3. Injecteur de carburant selon la revendication 1,
**caractérisé en ce qu'**
une gorge annulaire (25) est réalisée dans la pointe (30) de l'aiguille d'injecteur, la surface d'étanchéité (9) étant réalisée sur la surface tronconique entre la rainure annulaire (23) et la gorge annulaire (25).

4. Injecteur de carburant selon la revendication 3,
**caractérisé en ce que**
l'angle au sommet (β) du cône de la surface d'étanchéité de soupape (9) est supérieur à l'angle au sommet (α) du cône du siège d'étanchéité (11).

5. Injecteur de carburant selon la revendication 4,
**caractérisé en ce que**
la différence (ϕ) des angles au sommet (α, β) des cônes du siège d'étanchéité (11) et de la surface d'étanchéité de soupape (9) est inférieure à 1°.

6. Injecteur de carburant selon la revendication 5,
**caractérisé en ce que**
la différence (ϕ) de l'angle au sommet (α, β) du cône du siège de soupape (11) et de la surface d'étanchéité de soupape (9) est comprise entre 0,25° et 0,75°.
